# FASCICULE DE BREVET EUROPEEN

(11) **EP 0 006 037 B1**
(45) Date de publication et mention de la délivrance du brevet: **20.05.1981**
(21) Numéro de dépôt: 79400248.5
(22) Date de dépôt: 18.04.1979
(51) Int. Cl.: B65D 30/20, B65D 5/36

(54) **Boîte pour l'emballage et le transport d'objets**
Behälter für die Verpackung und den Transport von Gegenständen
Container for packing and transporting objects

(30) Priorité: 25.05.1978 FR 7815552
(43) Date de publication de la demande: 12.12.1979
(73) Titulaire: Prin, Jean-Claude, 10300 Sainte Savine (FR)
(72) Inventeur: Prin, Jean-Claude, 10300 Sainte Savine (FR)
(74) Mandataire: Bonnetat, Christian

## Description

La présente invention concerne une boîte pour l'emballage et le transport d'objets, par exemple destinée à être fournie par les commerçants à leurs clients, en vue permettre à ces derniers d'emporter leurs achats.

Par le brevet GB-A-831 456, on connaît déjà un sac pour l'emballage et le transport d'objets comportant une poche comprenant un fond rectangulaire, deux grandes faces planes opposées, deux soufflets latéraux et des moyens de préhension disposés à sa partie opposée au fond. Ces moyens de préhension sont constitués par un système d'ouvertures de rabat, faisant partie intégrante du sac et assurant le rapprochement des bords supérieurs de l'ouverture de la poche et l'obturation de celle-ci, lesdits soufflets étant pourvus de lignes de pliage longitudinales. De par sa matière constitutive, ce sac connu doit comporter des bandes de renfort collées à l'emplacement desdits moyens de préhension, de sorte que son coût est onéreux. Il ne peut être utilisé que pour l'emballage et le transport de produits de luxe. De plus, sa résistance mécanique est limitée et il peut se déchirer lorsque les objets qui y sont enfermés sont lourds et/ou présentent des parties anguleuses. Enfin, il ne peut présenter deux volumes d'emballage différents.

Par ailleurs, par le brevet CH-A-591 993, on connaît une boîte en une matière rigide, telle que le carton, présentant une partie inférieure en forme de parallélépipéde et une partie supérieure en forme de toit. Cependant, une telle boîte ne peut offrir qu'un seul volume d'emballage.

La présente invention a pour objet une boîte pouvant présenter deux volumes d'emballage différents en fonction des objets à transporter et pouvant être fabriquée de façon simple.

A cette fin, selon l'invention, la boîte pour l'emballage et le transport d'objets, du type comportant une poche comprenant un fond rectangulaire ou carré, deux faces principales opposées et deux soufflets latéraux et pourvue de moyens de préhenrion à sa partie opposée audit fond, cette boîte étant réalisée par pliage et collage d'un flanc unique d'une matière rigide telle que le carton et lesdits moyens de Préhension étant constitués par un système d'ouvertures et de rabat, faisant partie intégrante dudit flanc et assurant le rapprochement des bords supérieurs de l'ouverture de la poche et l'obturation de celle-ci, lesdits soufflets étant pourvus de lignes de pliage longitudinales, est caractériséeen ce que chaque soufflet est pourvu d'un ensemble intermédiaire de lignes de pliage situe entre fond et la partie supérieure de la boîte deux à deux symétriques par rapport à la ligne de pliage longitudinale correspondante, les jeux intermédiaires de lignes de pliage étant semblables et disposés à la même hauteur à partir du fond de la boîte, pour qu'on puisse donner à la boîte, au choix, soit une section se rétrécissant de façon continue du fond vers les moyens de préhension, soit une section constante entre le fond et lesdits ensembles intermédiaires de lignes de pliage, puis une section se rétrécissant de façon continue desdits ensembles intermédiaires de lignes de pliage vers les moyens de préhension.

Ainsi, la boîte selon l'invention peut être réalisée par les machines. de cartonnage connues, ce qui diminue fortement son coût de revient. De plus, étant réalisée en carton, sa résistance mécanique est bonne et à cause de ses lignes de pliage intermédiaires, elle peut présenter deux volumes d'emballage différents.

Les figures du dessin annexé feront bien comprendre comment l'invention peut être réalisée.
La figure 1 montre, à plat, un flanc pour la réalisation d'un exemple de réalisation de la boîte selon l'invention.
Les figures 2 et 3 montrent, à plat, respective ment de l'avant et de l'arrière, une boîte obtenue par pliage et collage du flanc de la figure 1, lors de son stockage.
Les figures 4 et 5 illustrent en perspective deux modes d'utilisation de la boîte obtenue par pliage et collage du flanc de la figure 1.
La figure 6 montre partiellement, à plat, une variante de réalisation de flanc pour la ràlisation d'un second exemple de réalisation de la boîte selon l'invention.
La figure 7 illustre partiellement en perspective la partie supérieure de la boîte, en forme, obtenue par pliage et collage du flanc de la figure 6, lors de son utilisation.
La figure 8 montre, partiellement à plat, une autre variante de flanc pour la réalisation d'un troisième exemple de la boîte selon l'invention.
La figure 9 est une vue partielle en perspective de la partie supérieure de la boîte obtenue par pliage et collage du flanc de la figure 8, en position d'utilisation.

Sur ces figures, des références identiques désignent des éléments semblables.

Le flanc de carton, montré par la figure 1 et destiné à la réalisation d'une boîte selon l'invention, comporte deux faces principales rectangulaires 1 et 2, reliées entre elles par une face latérale 3 dans laquelle sont pratiquées des lignes de prépliage, destinées à donner à ladite face latérale 3 la forme d'un soufflet au moment de l'utilisation de ladite boîte. Pour cela, ces lignes de prépliage comportent deux portions 4a et 4b formant les deux côtés d'un triangle isocèle et prévues au voisinage du fond de la boîte et une portion 4c, médiane à la face 3 et s'étendant sur la plus grande partie de celle-ci. Les faces 1 et 2 sont respectivement reliées à la face 3 par des lignes de prépliage 5 et 6 parallèles entre elles et à la ligne de prépliage 4c. Du côté opposé à la face latérale 3, la face principale 1 est reliée par une autre ligne de Prépliage 7 parallèle aux lignes de prépliage 5 et 6, à une autre face latérale 8, identique à la face latérale 3 et pourvue comme elle de lignes de prépliage 9a, 9b et 9c, destinées à lui permettre de prendre, en utilisation, la forme d'un soufflet et correspondant respectivement aux lignes de prépliage 4a, 4b et 4c. Par ailleurs, du côté opposé à la face latérale 3, la face principale 2 est reliée, par une autre ligne de prépliage 10 parallèle aux lignes de Prépliage 5, 6 et 7, à un volet 11, destiné à être collé sur le côte intérieur de la face latérale 8, pour former la boîte.

A la partie inférieure des faces 1, 2, 3 et 8 sont prévus différents volets 12, 13, 14a-14b et 15a-15b articulés autour d'une ligne de prépliage 16 perpendiculaire aux lignes de prépliage 5, 6, 7 et 10 et destinés à former de façon connue un fond automatique, c'est-à-dire un fond susceptible d'être mis à plat dans un plan orthogonal à son propre plan, mais de se former spontanément lorsque l'on écarte l'une de l'autre les faces de la boîte de pliage à laquelle il appartient. A cet effet, les volets 12 et 13 sont rectangulaires, tandis que les volets 14a-14b et 15a-15b présentent des parties 14a et 15a en forme de triangle isocèle et des parties 14b et 15b, respectivement articulées autour d'un côté isocèle desdits triangles et susceptibles d'êrte collées sur les volets 13 et 12.

A la partie supérieure de la face 1 est prévu un rabat 17 articulé à celle-ci au moyen de deux lignes de prépliage espacées 18 et 19, parallèles entre elles et perpendiculaires aux lignes de prépliage 5, 6, 7 et 10.

Dans les faces 1 et 2 et dans le rabat 17 sont prévues des ouvertures 20, 21 et 22 susceptibles de venir en concordance les unes avec les autres lorsque le flanc est mis en forme de boîte et que le rabat 17 est rabattu autor des lignes de prépliage 18 et 19.

Dans l'ouverture 22 du rabat 17 est prévue une languette 31, articulée autour d'une ligne de prépliage inférieure 32 s'étendant sur la partie intermédiaire de ladite languette, parallèlement aux lignes de prépliage 18 et 19.

Par ailleurs, selon une caractéristique importante de la présente invention, les faces 3 et 8, en plus de leur sysème de lignes de prépliage 4a, 4b, 4c et 9a, 9b 9c leur permettant de prendre la forme de soufflets se rétrécissant du fond vers l'ouverture de la boîte, comportent un ensemble de lignes de pliage intermédiaires 4d, 4e, 4f, 4g et 9d, 9e, 9f, 9g, situé entre le fond et la partie supérieure de la boîte symétriques deux à deux respectivement par rapport aux lignes de prépliage longitudinales médianes 4c ou 9c.

On voit ainsi que le flanc de la figure 1 peut aisément, d'une part, être réalisé par les machines usuelles de fabrication de flancs de carton ou de matières analogues, et, d'autre part, être ensuite plié, par exemple autour des lignes de prépliage 6, 7 et 16, pour permettre le collage du volet 11 sur la face 8 et des parties 14b et 15b, respectivement sur les volets 13 et 12. Grâce au fond automatique 12, 13, 14a-14b et 15a-15b on obtient alors un flanc replié à plat et assemblé tel que montré, de l'avant et de l'arrière, par les figures 2 et 3. Dans cette position à plat, les boîtes selon l'invention peuvent être stockées facilement.

Lorsque l'on désire utiliser la boîte selon l'invention, on prend un flanc replié et assemblé tel que montré par les figures 2 et 3 et on écarte l'une de l'autre les faces 1 et 2 par rotation autor des lignes de prépliage 5, 6, 7 et 10, de manière à obtenir une boîte de forme parallélépipédique ouverte à son extrémité supérieure. A ce moment le fond automatique se met en place et l'on peut disposer dans la boîte selon l'invention les objets à emballer et/ou à transporter. Lorsque ceux-ci sont mis en place, on obture l'ouverture de ladite boîte en rabattant le rabat 17 et en pressant l'un en direction de l'autre les bords supérieurs des faces 1 et 2.

De plus, la languette 31 est rabattue à travers les ouvertures 20 et 21 qui se trouvent alors en correspondance.

La boîte selon l'invention peut alors présenter la forme généraie montrée sur la figure 4, les ensembles de lignes de prépliage 4a, 4b, 4c, et 9a, 9b, 9c permettant aux faces 3 et 8 de former des soufflets se rétrécissant du fond vers l'ouverture de la boïte. Dans ce cas, les lignes de pliage 4d, 4e, 4f, 4g et 9d, 9e, 9f, 9g restent dans le plan des parties des soufflets dans lesquelles ils sont pratiqués, et la boîte selon l'invention est telle que sa section va en se rétrécissant de façon continue depuis le fond jusqu'à la partie supérieure de ladite boîte. En revanche, il est également possible de faire en sorte que les lignes de pliage 4f, 4g et 9f, 9g forment des plis convexes dans les parties correspondantes des soufflets, alors que les lignes de pliage 4d, 4e et 9d, 9e forment des plis concaves dans lesdites parties des soufflets. Dans ce cas, la boîte selon l'invention présente l'allure représentée sur la figure 5, la section de la boîte étant rectangulaire et constante entre son fond et les ensembles de firmes de pliage 4d, 4e, 4f, 4g et 9d, 9e, 9f, 9g, et allant en se rétrécissant de façon continue entre lesdits ensembles de lignes et la partie supérieure de ladite boîte. Ainsi, à volonté et en fonction de la forme et de l'encombrement des objets contenus dans ladite boîte, il est possible de choisir la forme extérieure de celle-ci, pour lui donner soit la forme représentée sur la figure 4, soit la forme représentée sur la figure 5.

Dans la variante de réalisation des figures 6 et 7, les bords latéraux 33 et 34 de la languette 31 sont convergents vers l'extérieur. De plus, dans l'ouverture 20 est prévue une languette 23 articulée autor d'une ligne de prépliage inférieure 24 s'étendant sur la partie intermédiaire de ladite languette, parallèlement à la ligne de prépliage 16. De même, dans l'ouverture 21 est prévue une languette 25, articulée autor d'une ligne de prépliage inférieure 26 s'étendant sur la partie intermédiaire de ladite languette parallèlement à la ligne de prépliage 16. Les languettes 23 et 25 présentent des éléments 27 et 28 susceptibles de coopérer l'un avec l'autre pour verrouiller lesdites languettes en position repliée. Par ailleurs, les bords latéraux 29 et 30 de la partie supérieure de l'ouverture 21 sont obliques et convergent vers l'extérieur.

En position dépliée de la boîte (voir maintenant la figure 7) le rabat 17 est rabattu sur la face 2 par pliage autor des lignes de prépliage 18 et 19 et les ouvertures 20, 21 et 22 se trouvent en regard l'une de l'autre. On replie les languettes 23 et 25 l'une vers l'autre et l'on fait coopérer les moyens 27 et 28 pour les fixer l'un à l'autre. Ces languettes permettent donc d'obturer la boîte au niveau des ouvertures 20, 21 et 22.

Par ailleurs, la languette 31 est repliée vers l'intérieur et vers le haut de manière que ses bords obliques 33 et 34 coopèrent respectivement avec les bords 29 et 30 de l'ouverture 21 pour assurer le verrouillage en position de ladite languette. Ce verrouillage assure également celui du rabat 17 sur la face 2.

Ainsi, les ouvertures 20, 21 et 22 délimitent, dans les faces 1 et 2 et dans le rabat 17, une poignée susceptible de permettre la préhension à la main de la boîte. On remarquera que cette poignée est particulièrement confortable grâce à la languette rabattue 31, qui évite le contact de la main avec les bords supérieurs des ouvertures 20,21 et 22.

Dans la variante de réalisation de la figure 8, des découpes 35, 36, par exemple circulaires, sont prévues à cheval sur les lignes de prépliag_{P} 4c, et 9c de façon à former des encoches dans lesquelles viennent s'encliqueter élastiquement les bords latéraux 33 et 34 de la languette 31, lorsque celle-ci est rabattue vers l'intérieur et vers le haut. Le verrouillage de cette languette 31 et donc celui du rabat 17, est donc dans ce cas obtenu par la coopération des bords latéraux 33 et 34 avec les encoches 35 et 36 (voir la figure 9). Bien entendu, il est alors nécessaire que la largeur de la languette 31 (du bord 33 au bord 34) soit plus grande que la distance séparant, en position d'utilisation de la boîte selon l'invention, le pli 4c du pli 9c.

## Revendications

1. Boite pour l'emballage et le transport d'objets, du type comportant une poche comprenant un fond rectangulaire ou carré (12, 13, 14a, 14b, 15a, 15b) deux faces principales opposées (1 et 2) et deux soufflets latéraux (3 et 8) et pourve de moyens de préhension (17, 20, 21, 22) à sa partie opposée audit fond, cette boîte étant réalisée par pliage et collage d'un flanc unique d'une matière rigide telle que le carton et lesdits moyens de préhension étant constitués par un système d'ouvertures (20, 21, 22) et de rabat (17), faisant partie intégrante dudit flanc et assurant le rapprochement des bords supérieurs de l'ouverture de la poche et l'obturation de celle-ci, lesdits soufflets (3 et 8) étant pourvus de lignes de pliage longitudinales (4c et 9c), caractérisée en ce que chaque soufflet est pourvu d'un ensemble intermédiaire de lignes de pliage (4d à 4g et 9d à 9g) situé entre le fond et la partie supérieure de la boîte, deux à deux symétriques par rapport à la ligne de pliage longitudinale (4c ou 9c) correspondante, les ensembles intermédiaires de lignes de pliage étant semblables et disposés à la même hauteur à partir du fond de la boîte pour qu'on puisse donner à ladite boîte, au choix, soit une section se rétrécissant de façon continue du fond (12, 13, 14a, 14b, 15a, 15b) vers les moyens de préhension (17, 20, 21, 22), soit une section constante entre le fond (12, 13, 14a. 14b, 15a, 15b) et lesdits ensembles intermédiaires de lignes de pliage (4d à 4g et 9d à 9g), puis une section se rétrécissant de façon continue desdits ensembles intermédiaires de lignes de pliage (4d à 4g et 9d à 9g) vers les moyens de préhension (17,20, 21,22).

2. Boîte selon la revendication 1, dans laquelle les moyens de préhension comportent trois ouvertures (20, 21, 22) en regard, pratiquées respectivement dans les deux faces principales (1 et 2) et le rabat (17), alors que, dans l'ouverture (22) du rabat (17) est prévue une languette articulée (31), susceptible de prendre une position sensiblement parallèle audit fond pour laquelle elle est verrouillée dans lesdites ouvertures et forme la face inférieure d'une poignée, caractérisée en ce que ledit verrouillage est obtenu par coopération des Bords de ladite languette (31) avec des encoches (35, 36) prévues dans les plis (4c, 9c) des soufflets (3 et 8).

3. Boîte selon la revendication 1, dans laquelle les moyens de préhension comportent trois ouvertures (20, 21, 22) en regard, pratiquées respectivement dans les deux faces principales (1 et 2) et le rabat (17), caractérisée en ce que lesdites ouvertures (20, 21) des faces principales comportent des languettes (23, 25) rabattables en direction dudit fond et susceptibles d'obturer ladite poche au niveau desdites ouvertures.

## Patentansprüche

1. Tragschachtel zum Einpacken und Transpor tieren von Gegenständen, die aus einer Tasche besteht, welche einen rechtwinkligen oder viereckigen Boden (12, 13, 14a, 14b, 15a, 15b), zwei gegenüberliegende Hauptseiten (1 und 2) und zwei seitliche Ziehharmonikaseiten (3 und 8) aufweist und an ihrem, dem genannten Boden gegenüberliegenden Teil mit Greifmitteln (17, 20, 21, 22) versehen ist, wobei diese Schachtel durch Falten und Kleben eines einzigen, aus einem festen Material, wie Karton, bestehenden Seitenstücks hergestellt wird und die genannten Mittel zum Greifen aus einem System aus Öffnungen (20, 21, 22) und einem Klappstück (17) bestehen, welches mit dem genannten Seitenstück einstückig ist und das Zusammenbringen der oberen Ränder der Taschenöffnung und deren Verschließen bewirkt, wobei die genannten Ziehharmonikaseiten (3 und 8) mit Faltenlängslinien (4c und 9c) versehen sind, dadurch gekennzeichnet, daß jede Ziehharmonikaseite mit einer zwischen Schachtelboden und Schachteloberteil liegenden Zwischengruppe von paarweise symmetrisch zu der entsprechenden Faltlängslinie (4c und 9c) angeordneten Faltlinien (4d bis 4g und 9d bis 9g) versehen ist, wobei die Zwischengruppen von Faltlinien gleichartig und vom Schachtelboden aus in der gleichen Höhe angeordnet sind, damit man der genannten Schachtel wahlweise entweder ein sich vom Boden (12, 13, 14a, 14b, 15a, 15b) zu den Greifmitteln (17, 20, 21, 22) fortlaufend verjüngendes Profil oder ein zwischen dem Boden (12, 13, 14a, 14b, 15a, 15b) und den genannten Faltenlinien-Zwischengruppen (4d bis 4g und 9d bis 9g) konstantes Profil, und dann ein sich von den genannten Faltlinien-Zwischengruppen (4d bis 4g und 9d bis 9g) bis zu den Greifmitteln (17, 20, 21, 22) fortlaufend verjüngendes Profil geben kann.

2. Schachtel gemäß Anspruch 1, in welcher die Greifmittel aus drei gegenüberliegenden, jeweils in den beiden Hauptseiten (1 und 2) und dem Klappstück (17) angebrachten Öffnungen (20, 21, 22) bestehen, wobei in der Öffnung (22) des Klappstücks (17) eine aufklappbare Lasche (31) vorgesehen ist, die eine zu dem genannten Boden wesentlich parallele Stellung einnehmen kann, wofür sie in den genannten Öffnungen eingeschlossen ist und die innere Seite eines Handgriffes bildet, dadurch gekennzeichnet, daß der genannte Verschluß durch das Zusammenwirken der Ränder der genannten Lasche (31) mit in den Falten (4c, 9c) der Ziehharmonikaseiten (3 und 8) vorgesehenen Randeinschnitten (35, 36) erhalten wird.

3. Schachtel gemäß Anspruch 1, in welcher die Greifmittel aus drei gegenüberliegenden, jeweils in den beiden Hauptseiten (1 und 2) und dem Klappstück (17) angebrachten Öffnungen (20, 21, 22) bestehen, dadurch gekennzeichnet, daß die genannten Öffnungen (20, 21) der Hauptseiten Laschen (23, 25) aufweisen, die in Richtung des genannten Boden herunterklappbar sind und die die genannte Tasche in Höhe der genannten Öffnungen verschließen können.

## Claims

1. Box for packing and transporting objects, of the type comprising a bag comprising a rectangular or square bottom (12, 13, 14a, 14b, 15a, 15b), two main opposite faces (1 and 2) and two lateral gussets (3 and 8) and provided with gripping means (17, 20, 21, 22) at its part opposite said bottom, this box being made by folding and gluing a single sheet of a rigid material such as cardboard and said gripping means being constituted by a system of openings (20, 21, 22) and flap (17), forming an integral part of said sheet and bringing together the top edges of the opening of the bag and ensuring closure thereof, said gussets (3 and 8) being provided with longitudinal lines of fold (4c and 9c), characterised in that each gusset is provided with an intermediate assembly of lines of fold (4d to 4g and 9d to 9g) located between the bottom and the top part of the box, symmetrical in two's with respect to the corresponding longitudinal line of fold (4c or 9c), the intermediate assemblies of lines of fold being similar and disposed at the same height from the bottom of the box so that said box may be given, as desired, either a section continuously tapering from the bottom (12, 13, 14a, 14b, 15a, 15b) towards the gripping means (17, 20, 21, 22), or a constant section between the bottom (12, 13, 14a, 14b, 15a, 15b) and said intermediate assemblies of lines of fold (4d to 4g and 9d to 9g), then a section tapering continuously from said intermediate assemblies of lines of fold (4d to 4g and 9d to 9g) towards the gripping means (17,20,21,22).

2. Box according to Claim 1, in which the gripping means comprise three opposite openings (20, 21, 22) made respectively in the two main faces (1 and 2) and the flap (17) whilst there is provided in the opening (22) of the flap (17) an articulated tongue (31) capable of taking a position substantially parallel to the bottom for which it is locked in said openings and forms the lower face of a handle, characterised in that said locking is obtained by cooperation of the edges of said tongue (31) with notches (35, 36) provided in the folds (4c, 9c) of the gussets (3 and 8).

3. Box according to Claim 1, in which the gripping means comprise three openings (20, 21, 22) opposite one another, made in the two main faces (1 and 2) and the flap (17), respectively, characterised in that said openings (20, 21 ) of the main faces comprise tongues (23, 25 foldable in the direction of said bottom and capable of closing said bag at the level of said openings.
